# EUROPÄISCHE PATENTSCHRIFT

(11) **EP 0 538 325 B1**
(45) Veröffentlichungstag und Bekanntmachung des Hinweises auf die Patenterteilung: **02.02.1994**
(21) Anmeldenummer: 91912690.4
(22) Anmeldetag: 04.07.1991
(51) Int. Cl.: E04G 1/15

(54) **GERÜSTBOHLE UND VERFAHREN ZU DEREN HERSTELLUNG**
SCAFFOLDING PLANK AND PROCESS FOR PRODUCING IT
MADRIER POUR ECHAFAUDAGES ET SON PROCEDE DE PRODUCTION

(30) Priorität: 06.07.1990 DE 9010264 U
(43) Veröffentlichungstag der Anmeldung: 28.04.1993
(73) Patentinhaber: JOSEF WELSER OHG PROFILIER- UND STANZWERK, A-3341 Ybbsitz (AT)
(72) Erfinder: WELSER, Wolfgang, A-3341 Ybbsitz (AT)
(74) Vertreter: Grünecker, Kinkeldey, Stockmair & Schwanhäusser Anwaltssozietät
(86) Internationale Anmeldenummer: EP9101257
(87) Internationale Veröffentlichungsnummer: WO9201131

(56) Entgegenhaltungen:
- EP-A- 268 720
- WO-A-89/00635
- DE-A- 1 962 274
- FR-A- 2 276 437
- FR-A- 2 455 150
- FR-A- 2 457 946
- GB-A- 1 590 522
- GB-A- 2 055 944
- GB-A- 2 058 188

## Beschreibung

Die Erfindung bezieht sich auf ein Verfahren zum Herstellen einer Gerüstbohle für ein Baugerüst, bei dem man ein im wesentlichen glatt durchgehendes, die Oberseite der Gerüstbohle bildendes oberes Blechprofil mit einem gewellten, im Querschnitt trapezförmige Wellentäler und -berge aufweisenden, die Unterseite der Gerüstbohle bildenden unteren Blechprofil verbindet und anschließend den zwischen dem oberen und dem unteren Blechprofil gebildeten Hohlraum mit einem beim Aushärten expandierenden Schaum ausschäumt.

Aus der DE-OS 19 62 274 ist eine Gerüstbohle bekannt, bei der das obere Blechprofil nach unten weisende Rippen aufweist, die durch Falten des oberen Bleches entstanden sind. Das untere Blechprofil geht glatt durch. Das obere Blech ist mit dem unteren Blech an den jeweiligen Längsrändern verschweißt. Der Hohlraum zwischen dem oberen und dem unteren Blechprofil ist mit Hartschaumstoff ausgefüllt.

Ferner ist aus der FR-A-24 57 946 eine Gerüstbohle bekannt, die aus einer oberen und einer unteren durchgehenden Platte und einem dazwischen angeordneten Kern aus einem trapezförmig gewellten Blech besteht.

Gegenüber herkömmlichen Gerüstbohlen aus dicken Holzbrettern haben die eingangs erwähnten Gerüstbohlen bereits den Vorteil, daß sie gegenüber Witterungseinflüssen verhältnismäßig unempfindlich sind. Allerdings erhöht die Verwendung von Stahlblechen das Gewicht der Gerüstbohlen, wenn man eine ausreichende Steifigkeit derselben erhalten möchte.

Aufgabe der vorliegenden Erfindung ist es daher, eine Gerüstbohle der eingangs genannten Art so zu verbessern, daß deren Stabilität bei gleichzeitiger Verringerung des Gewichtes erhöht wird.

Diese Aufgabe wird erfindungsgemäß dadurch gelöst, daß man das untere Blechprofil an seinen dem oberen Blechprofil zugewandten Wellenbergen im wesentlichen punktweise mit dem oberen Blechprofil verbindet und daß der Schaum beim Aushärten die Blechprofile gegeneinander verspannt.

Durch diese Verspannung des oberen Blechprofils gegenüber dem unteren Blechprofil wird die Steifigkeit der Gerüstbohle stark erhöht. In diesem Zusammenhang ist es erwähnenswert, daß aus statischen Gründen die Blechstärke der Blechprofile sehr gering gehalten werden kann. Lediglich bei dem oberen Blechprofil wird man eine gewisse Mindeststärke vorsehen müssen, um eine Beschädigung des Blechprofils durch herabfallendes Werkzeug zu vermeiden. Die im wesentlichen punktweise oder streckenweise linienförmige Verbindung des oberen und des unteren Blechprofils bewirkt, daß der in den Hohlraum eingefüllte Schaum während seiner Expansion zumindest geringfügig deformiert und gegeneinander verspannt. Selbst dann, wenn die Verbindung der Wellenberge des unteren Blechprofils mit dem oberen Blechprofil noch irgendwelche Bewegungen zulassen sollte, werden diese Bewegungen durch den die beiden Blechprofile gegeneinander verspannenden Schaum verhindert. Die Gerüstbohle ist für den dieselbe betretende Person vollkommen starr, und zwar gleichmäßig über die gesamte Fläche der Gerüstbohle.

Zwar ist aus der GB-A-20 58 188 bereits eine ausgeschäumte Gerüstbohle bekannt; dort besteht jedoch die Oberseite und die Unterseite der Gerüstbohle aus einem glasfaserverstärkten Kunststoff, dessen Hohlräume lediglich ausgefüllt sind. Eine Verspannung der Oberseite der Gerüstbohle gegenüber der Unterseite ist weder vorgesehen noch erwünscht, da der glasfaserverstärkte Kunststoff auf diese Weise geschädigt würde.

Gemäß einer bevorzugten Ausführungsform kann der Schaum ein Polyurethanschaum sein.

Der durch das obere und das untere Blechprofil umschlossene Hohlraum läßt sich auf einfache Weise dadurch verwirklichen, daß das obere Blechprofil an seinen Längskanten nach unten abgebogen ist und die Längskanten des unteren Blechprofils umgreift. Das hat den Vorteil, daß die Längskanten nicht auf besondere Weise miteinander verbunden werden müssen. Vielmehr drückt der im Hohlraum expandierenden Schaum die sich umgreifenden Längskanten ineinander. In diesem Zusammenhang ist es besonders günstig, wenn zum einen die Längskanten des unteren Blechprofils durch vom oberen Blechprofil beabstandete Wellentäler gebildet sind, und wenn zum anderen in den Wellentälern, benachbart zu den Längskanten, sich längs erstreckende, nach oben gerichtete Sicken ausgebildet sind, in die eine Hakenlasche des oberen Blechs von unten eingreift. Hierdurch entsteht eine formschlüssige Verriegelung der Längskanten des oberen und des unteren Blechs beim Ausschäumen der Gerüstbohle. Gleichzeitig werden die Längskanten wegen der gegeneinander drückenden Schrägflächen abgedichtet, so daß kein Schaum nach außen dringen kann.

Obgleich es auch denkbar wäre, daß das untere Blechprofil im Querschnitt einen sinusförmigen Verlauf aufweist, wird bevorzugt, daß das untere Blechprofil im Querschnitt gewellte trapezförmige Wellentäler und -berge aufweist. Hierdurch läßt sich das Gesamtvolumen des mit Schaum auszufüllenden Hohlraumes verhältnismäßig gering halten, ohne daß die Stabilität der Gerüstbohle darunter leidet.

Zur Erhöhung der Rutschsicherheit ist es günstig, wenn das die Oberseite der Bohle bildende obere Profilblech eine Lauffläche mit Einprägungen aufweist. Hierbei wird bevorzugt, wenn sich die Einprägungen zur Oberseite der Gerüstbohle erheben. Die Einprägungen können in bevorzugter Weise länger als breit sein und in einem fischgrätähnlichen Muster angeordnet sein. Hierbei wird bevorzugt, wenn das Fischgrätmuster schräg zur Längsrichtung der Gerüstbohle orientiert ist, so daß an den Längsrändern der Lauffläche Einprägungen unterschiedlicher Längsrichtungen angeordnet sind. Das hat den Vorteil, daß sich in Richtung quer zur Längsrichtung der Laufbohle keine durchgehende Linie erstreckt, die ein Knicken der Gerüstbohle bei einer punktförmigen Belastung in der Mitte der Gerüstbohle begünstigen würde.

Um auf einfache Weise das Gewicht der Gerüstbohle noch weiter zu senken ist es günstig, wenn die Stärke des unteren Blechprofils geringer ist als die des oberen Blechprofils. Da das obere Blechprofil kaum eine tragende Funktion hat, bestimmt sich die Stärke des oberen Profilblechs im wesentlichen aufgrund der geforderten Durchstoßfestigkeit, um Beschädigungen durch herabfallende Werkzeuge oder dergleichen zu verhindern. Da die Unterseite der Gerüstbohle solchen Beanspruchungen nicht ausgesetzt ist, kann die Blechstärke entsprechend geringer sein, ohne daß darunter die statischen Eigenschaften der Gerüstbohle leiden.

Im folgenden wird ein Ausführungsbeispiel einer erfindungsgemäßen Gerüstbohle anhand einer Zeichnung näher erläutert. Es zeigen:
**Fig. 1** eine Draufsicht auf eine erfindungsgemäße Gerüstbohle,
**Fig. 2** eine Druntersicht auf die Gerüstbohle aus Fig. 1,
**Fig. 3** eine Schnittansicht durch die Gerüstbohle aus Fig. 1 entlang der Linie III-III,
**Fig. 4** in einer ähnlichen Ansicht wie Fig. 1 eine Variante einer Gerüstbohle, und
**Fig. 5** in einer ähnlichen Ansicht wie Fig. 1 eine weitere Variante einer Gerüstbohle.

Die in der Zeichnung dargestellte Gerüstbohle 1 besteht, wie insbesondere aus der vergrößerten Querschnittsdarstellung in Fig. 3 ersichtlich ist, aus einem die Oberseite 2 bildenden oberen Blechprofil 3 und einem gewellten unteren Blechprofil 4. Die durch die im Querschnitt des unteren Blechprofils 4 trapezförmigen Wellen erreichten Profilierungen erstrecken sich in Längsrichtung der Gerüstbohle 1. Die dem oberen Blechprofil 3 zugewandten Wellenberge 5 sind an den Stellen 6 mit dem oberen Blechprofil 3 im Fügeverfahren miteinander verbunden, d.h. also ohne Einsatz von Fremdmaterial verstanzt bzw. vernietet.

An den Längsrändern 7 der Gerüstbohle sind das obere und das untere Blechprofil 3 und 4 miteinander verbunden. Das untere Blechprofil 4 endet hierzu im Bereich der Längsränder mit einem von dem oberen Blechprofil 3 beabstandeten Wellental 8, das in seiner Mitte endet. Von dort aus erstreckt sich das untere Blechprofil 4 noch in einem vertikalen Abschnitt 9 nach oben und endet dann in einem horizontalen Schenkel 10.

Das obere Blechprofil 3 umgreift von außen den horizontalen Schenkel 10, den Abschnitt 9 und greift mit einer frei endenden Hakenlasche 11 in eine längs verlaufende, nach oben gerichtete Sicke 17 des unteren Wellentals 8 des unteren Blechprofils 4 ein.

Die sich durch die Verbindung des oberen Blechprofils 3 mit dem unteren Blechprofil 4 ergebenden Kammern 12 und 12' des von den Blechprofilen 3 und 4 eingeschlossenen Hohlraumes werden mit einem Polyurethanschaum ausgeschäumt, der beim Aushärten noch expandiert.

Wie aus Fig. 1 und 2 ersichtlich ist, sind an den stirnseitigen Enden der Gerüstbohle 1 Querprofile 13 angenietet, an denen die Anschlußhaken 14 zum Einhängen in das Gerüst befestigt sind.

Ferner ist aus Fig. 1 zu erkennen, daß die durch das obere Blechprofil 3 gebildete Oberseite 2 mit zur Oberseite hin gerichteten Einprägungen 15 versehen ist. Die einzelnen Einprägungen 15 weisen eine größere Länge als Breite auf und sind in einem Fischgrätenmuster angeordnet. Die Längsorientierung des Fischgrätenmusters, die durch den Pfeil O gekennzeichnet ist, schließt mit der Längsrichtung der Gerüstbohle 1 einen Winkel ein. Das bewirkt, daß die Einprägungen 15 im Bereich der Längsränder nicht über eine längere Strecke gleichgerichtet sind, wodurch die Rutschsicherheit erhöht wird. Ferner läuft auch keine geschlossene Linie in Querrichtung der Gerüstbohle, so daß eine "Sollknickstelle" durch die Einprägungen 15 nicht provoziert wird.

Im folgenden wird die Wirkungs- und Funktionsweise der erfindungsgemäßen Gerüstbohle näher erläutert.

Zur Herstellung der Gerüstbohle werden zunächst getrennt voneinander das obere Blechprofil 3 und das untere Blechprofil 4 hergestellt. Nachdem beide Blechprofile auf gleiche Länge abgelängt wurden, wird das untere Blechprofil 4 in das obere Blechprofil 3 in Längsrichtung der Gerüstbohle 1 eingeschoben, wobei die Längsränder 7 des unteren Blechprofiles von den Längsrändern des oberen Blechprofiles 3 umgriffen werden. Anschließend wird das obere Blechprofil 3 mit dem unteren Blechprofil im Bereich der Wellenberge 5 desselben verstanzt. Schließlich werden auf die stirnseitigen Enden die Querprofile 13 aufgesteckt und vernietet. Anschließend werden die Kammern 12 und 12' mit Polyurethanschaum ausgeschäumt, der während des Aushärtens expandiert und die Hohlräume vollständig ausfüllt und sich auch von unten in die Einprägungen 15 drückt, was eine zusätzliche Aussteifung der Gerüstbohle 1 bewirkt. Durch das Expandieren des Polyurethanschaums in den Kammern 12' wird die Hakenlasche 11 fest in die Sicke 17 des unteren Blechprofils gedrückt, wodurch sich eine stabile Verbindung der Längsränder des oberen und des unteren Blechprofils und gleichzeitig eine wirksame Abdichtung gegen austretenden Schaum ergibt.

Das zur Herstellung der Gerüstbohle verwendete Blech ist vorzugsweise ein differenzverzinktes Stahlblech, wobei die Blechstärke des unteren Blechprofils je nach Breite, Länge und Anforderung an die Gerüstbohle im Bereich von 0,3 bis 1 mm liegen kann, während sich die Blechstärke des oberen Blechprofils nach der geforderten Durchstoßfestigkeit richtet und eher oberhalb von 0,5 mm liegen sollte.

Figur 4 zeigt eine Variante einer Gerüstbohle 1, die mit der zuvor beschriebenen Gerüstbohle in allen wesentlichen Merkmalen übereinstimmt, weshalb für gleiche und gleichartige Bauteile identische Bezugszeichen verwendet werden.

Im Unterschied zu der zuvor beschriebenen Gerüstbohle sind die Einprägungen 15 nicht in Form eines Fischgrätmusters angeordnet. Bei der Variante gemäß Fig. 4 sind die Einprägungen vielmehr in Form von in Längsrichtung und Querrichtung der Gerüstbohle gegeneinander versetzt angeordneten Kreuzen ausgebildet, deren freie Enden 16 in einprägungsfreie Abschnitte der Oberseite 2 der Gerüsthohle übergehen. Auch hierdurch wird vermieden, daß die Einprägungen in Form einer geschlossenen Richtung in Querrichtung oder Längsrichtung der Gerüstbohle verlaufen.

In Figur 5 ist eine weitere Variante einer Gerüstbohle dargestellt, die ebenfalls mit den zuvor beschriebenen Gerüstbohlen in allen wesentlichen Merkmalen übereinstimmt, weshalb ebenfalls für gleiche und gleichartige Bauteile identische Bezugszeichen verwendet werden. Im Unterschied zu den vorherigen Varianten sind die Einprägungen in Form von gegeneinander versetzten Sternchenmustern vorgesehen. Es handelt sich hier um einzelne Einprägungen 15, die verschiedene Orientierungen aufweisen und jeweils in Gruppen zu Sternen gruppiert sind, die gegeneinander versetzt angeordnet sind.

## Patentansprüche

1. Verfahren zum Herstellen einer Gerüstbohle für ein Baugerüst, bei dem man ein im wesentlichen glatt durchgehendes, die Oberseite der Gerüstbohle bildendes oberes Blechprofil (3) mit einem gewellten, im Querschnitt trapezförmige Wellentäler (8) und -berge (5) aufweisenden, die Unterseite der Gerüstbohle bildenden unteren Blechprofil (4) verbindet und anschließend den zwischen dem oberen und dem unteren Blechprofil gebildeten Hohlraum mit einem beim Aushärten expandierenden Schaum ausschäumt, **dadurch gekennzeichnet,** daß man das untere Blechprofil (4) an seinen dem oberen Blechprofil (3) zugewandten Wellenbergen (5) im wesentlichen punktweise mit dem oberen Blechprofil (3) verbindet und daß der Schaum beim Aushärten die Blechprofile gegeneinander verspannt.

2. Gerüstbohle, hergestellt gemäß dem Verfahren nach Anspruch 1, **dadurch gekennzeichnet,** daß der Schaum ein Polyurethanschaum ist.

3. Gerüstbohle nach Anspruch 2, **dadurch gekennzeichnet,** daß das obere Blechprofil (3) an seinen Längskanten (7) nach unten abgebogen ist und die Längskanten des unteren Blechs (4) umgreift.

4. Gerüstbohle nach Anspruch 2 oder 3 **dadurch gekennzeichnet,** daß die Längskanten des unteren Blechprofils durch vom oberen Blechprofil (3) beabstandete Wellentäler (8) gebildet sind.

5. Gerüstbohle nach einem der Ansprüche 2 bis 4, **dadurch** **gekennzeichnet,** daß das untere Blechprofil (4), angrenzend an die Längskanten eine sich längs erstreckende, nach oben gerichtete Sicke (17) aufweist, in die das obere Blechprofil (3) mit einer Hakenlasche (11) eingreift.

6. Gerüstbohle nach einem der Ansprüche 2 bis 5, **dadurch gekennzeichnet,** daß das die Oberseite (2) der Gerüstbohle (1) bildende obere Blechprofil eine Lauffläche mit Einprägungen (15) aufweist.

7. Gerüstbohle nach Anspruch 6, **dadurch gekennzeichnet,** daß sich die Einprägungen (15) zur Oberseite (2) der Gerüstbohle (1) erstrecken.

8. Gerüstbohle nach einem der Ansprüche 6 bis 7, **dadurch gekennzeichnet,** daß die Einprägungen (15) länger als breit sind und in einem fischgrätähnlichen Muster angeordnet sind.

9. Gerüstbohle nach Anspruch 8, **dadurch gekennzeichnet,** daß das Fischgrätmuster schräg zur Längsrichtung der Gerüstbohle (1) angeordnet ist, so daß an den Längsrändern (7) der Lauffläche Einprägungen unterschiedlicher Längsrichtungen angeordnet sind.

10. Gerüstbohle nach einem der Ansprüche 2 bis 9, **dadurch gekennzeichnet,** daß die Stärke des unteren Blechprofils (4) geringer ist als die des oberen Blechprofils (3).

11. Gerüstbohle nach Anspruch 6, **dadurch gekennzeichnet,** daß die Einprägungen in Form von in Längsrichtung und Querrichtung der Gerüstbohle gegeneinander versetzt angeordneten Kreuzen und/oder Sternen ausgebildet sind, deren freie Enden in einprägungsfreien Abschnitten der Oberseite (2) auslaufen.

## Claims

1. Process for producing a scaffold plank for a building scaffold, in which a substantially smoothly continuous upper profiled metal plate (3), forming the upper side of the scaffold plank, is connected to a corrugated lower profiled metal plate (4), exhibiting cross-sectionally trapezoidal corrugation valleys (8) and peaks (5) and forming the underside of the scaffold plank, and subsequently the cavity formed between the upper profiled metal plate and the lower profiled metal plate is filled with a foam which expands upon curing, characterised in that the lower profiled metal plate (4) is connected to the upper profiled metal plate (3) in a substantially punctiform manner at its corrugation peaks (5) facing the upper profiled metal plate (3) and in that the foam braces the profiled metal plates against each other upon curing.

2. Scaffold plank, produced by the process according to Claim 1, characterised in that the foam is a polyurethane foam.

3. Scaffold plank according to Claim 2, characterised in that the upper profiled metal plate (3) is bent off downwards at its longitudinal edges (7) and grips around the longitudinal edges of the lower plate (4).

4. Scaffold plank according to Claim 2 or 3, characterised in that the longitudinal edges of the lower profiled metal plate are formed by corrugation valleys (8) disposed at a distance from the upper profiled metal plate (3).

5. Scaffold plank according to one of Claims 2 to 4, characterised in that the lower profiled metal plate (4) exhibits adjacent to the longitudinal edges a longitudinally extending, upwardly directed bead (17), into which the upper profiled metal plate (3) engages with a hooked fishplate (11).

6. Scaffold plank according to one of Claims 2 to 5, characterised in that the upper profiled metal sheet, forming the upper side (2) of the scaffold plank (1), exhibits a bearing surface with impressions (15).

7. Scaffold plank according to Claim 6, characterised in that the impressions (15) extend to the upper side (2) of the scaffold plank (1).

8. Scaffold plank according to one of Claims 6 to 7, characterised in that the impressions (15) are longer than they are wide and are arranged in a herringbone-like pattern.

9. Scaffold plank according to Claim 8, characterised in that the herringbone pattern is arranged obliquely with respect to the longitudinal direction of the scaffold plank (1), so that impressions of different longitudinal directions are arranged at the longitudinal edges (7) of the bearing surface.

10. Scaffold plank according to one of Claims 2 to 9, characterised in that the thickness of the lower profiled metal plate (4) is less than that of the upper profiled metal plate (3).

11. Scaffold plank according to Claim 6, characterised in that the impressions are designed in the form of crosses and/or stars which are arranged offset with respect to one another in the longitudinal direction and the transverse direction of the scaffold plank and the free ends of which run out in impression-free sections of the upper side (2).

## Revendications

1. Procédé de fabrication d'un madrier pour un échafaudage, dans lequel un profilé de tôle supérieur (3), essentiellement lisse et continu, et formant le côté supérieur du madrier, est assemblé avec un profilé de tôle inférieur (4) ondulé, doté de creux (8) et de crêtes (5) d'ondes de section trapézoïdale, et formant le côté inférieur du madrier, l'espace vide, créé entre les profilés de tôle supérieur et inférieur, étant ensuite rempli d'une mousse expansée lors de son durcissement, caractérisé en ce que le profilé de tôle inférieur (4) est assemblé essentiellement par points avec le profilé de tôle supérieur (3), sur ses crêtes d'ondes (5) tournées vers le profilé (3), et en ce que la mousse provoque un serrage mutuel des profilés de tôle lors de son durcissement.

2. Madrier pour échafaudages, fabriqué conformément au procédé suivant la revendication 1, caractérisé en ce que la mousse est une mousse de polyuréthane.

3. Madrier pour échafaudages suivant la revendication 2, caractérisé en ce que le profilé de tôle supérieur (3) est plié vers le bas sur ses bords longitudinaux (7), et enserre les bords longitudinaux de la tôle inférieure (4).

4. Madrier pour échafaudages suivant l'une des revendications 2 et 3, caractérisé en ce que les bords longitudinaux du profilé de tôle inférieur sont formés par des creux d'ondes (8), distants du profilé de tôle supérieur (3).

5. Madrier pour échafaudages suivant l'une quelconque des revendications 2 à 4, caractérisé en ce que le profilé de tôle inférieur (4) présente une moulure (17) limitrophe aux bords longitudinaux, s'étendant dans le sens longitudinal, et dirigée vers le haut, dans laquelle s'engage le profilé de tôle supérieur (3) par une éclisse à crampon (11).

6. Madrier pour échafaudages suivant l'une quelconque des revendications 2 à 5, caractérisé en ce que le profilé de tôle supérieur, formant le côté supérieur (2) du madrier (1), présente un chemin avec des gaufrages (15).

7. Madrier pour échafaudages suivant la revendication 6, caractérisé en ce que les gaufrages (15) s'étendent en direction du côté supérieur (2) du madrier (1).

8. Madrier pour échafaudages suivant l'une quelconque des revendications 6 à 7, caractérisé en ce que les gaufrages (15) sont plus longs que larges, et sont disposés en chevrons.

9. Madrier pour échafaudages suivant la revendication 8, caractérisé en ce que les chevrons sont disposés à l'oblique par rapport au sens longitudinal du madrier (1), de sorte que des gaufrages de sens longitudinaux différents sont disposés sur les bords longitudinaux (7) du chemin.

10. Madrier pour échafaudages suivant l'une quelconque des revendications 2 à 9, caractérisé en ce que l'épaisseur du profilé de tôle inférieur (4) est plus faible que celle du profilé de tôle supérieur (3).

11. Madrier pour échafaudages suivant la revendication 6, caractérisé en ce que les gaufrages sont réalisés en forme de croix et/ou d'étoiles, en déport mutuel dans le sens longitudinal et dans le sens transversal du madrier, et dont les extrémités libres se terminent par des sections non gaufrées du côté supérieur (2).
